# EUROPÄISCHE PATENTSCHRIFT

(11) **EP 0 136 372 B1**
(45) Veröffentlichungstag und Bekanntmachung des Hinweises auf die Patenterteilung: **10.09.1986**
(21) Anmeldenummer: 83109984.1
(22) Anmeldetag: 06.10.1983
(51) Int. Cl.: G07G 1/00

(54) **Transportable registrierkassengesteuerte Geldkassette**
Removable money container actuated by a cash register
Conteneur d'argent transportable actionné par une caisse enregistreuse

(43) Veröffentlichungstag der Anmeldung: 10.04.1985
(73) Patentinhaber: ADS - Anker GmbH, D-33501 Bielefeld (DE)
(72) Erfinder: Rethmeier, Gerhard, D-4800 Bielefeld 17 (DE)
(74) Vertreter: Rau, Günther

## Beschreibung

Die Erfindung betrifft eine transportable registrierkassengesteuerte Geldkassette mit einer abschließbaren Kassettenklappe, wobei dem Kassettengrundteil ein Kassenschloß zugeordnet ist, das in seiner ersten Stellung die Kassettenklappe öffnet.

Die bei Registrierkassen üblichen Geldschubladen haben den Nachteil, daß sie beim Ausfahren die Bedienungsperson behindern, da sie jeweils beim Öffnen der Schublade etwas zurücktreten muß, was bei sitzender Bedienung besonders störend ist. Wegen des erforderlichen Platzbedarfs unter der Registrierkasse bzw. unter dem Kassentisch bei sitzender Bedienung kommt die Tastatur der Registrierkasse für die Armhaltung in eine ungünstige Höhenlage, wenn die Geldschublade unter der Registrierkasse angeordnet werden muß. Man hat aus diesem Grunde schon die Geldschublade seitlich neben der Registrierkasse in den Kassentisch eingebaut. Hierbei ergibt sich aber wieder der Nachteil, daß bei der Bedienung der Tastatur und der Geldschublade Armbewegungen in seitlicher Richtung über größere Strecken erforderlich sind. Günstigere Bedingungen ergaben sich bei einer inzwischen vorgeschlagenen Geldkassette, die unmittelbar vor der Registrierkasse angeordnet wird, sich bei verhältnismäßig geringer Tiefe über die gesamte Breite der Registrierkasse erstreckt und durch einen Klappdeckel abgeschlossen ist.

Durch die EP-A-0014856 ist bereits ein Behälter für Wertscheine und Hartgeld bekannt geworden, der mit einer verschließbaren Kassettenklappe versehen und getrennt von der Registrierkasse untergebracht werden kann. Nachteilig ist bei dieser Kassette, daß zur Entnahme des Behälters zum Transport die elektrischen Anschlüsse zur elektromagnetisch gesteuerten Öffnungsvorrichtung gelöst werden müssen. Außerdem ist der Behälter in seiner Betriebslage nicht gegen Diebstahl gesichert.

Der Behälter zur Aufnahme und Aufbewahrung von Geldscheinen gemäß der DE-A-30 37 516, ist mit einem Schloß zur Sicherung des Deckels und einem weiteren Schloß zur diebstahlsicheren Verbindung mit einem in der Tischplatte angeordneten Aufnahmerahmen versehen. Dieser Behälter ist lediglich eine Zusatzeinrichtung zu den bei Registrierkassen üblichen Geldschubladen und dient zur Aufbewahrung der als Wechselgeld nicht mehr benötigten Geldscheine.

Der Erfindung liegt die Aufgabe zugrunde, die bekannte registrierkassengesteuerte Geldkassette so auszubilden, daß sie in der Betriebslage gegen Diebstahl gesichert ist und ohne elektrische Verbindungen zu lösen von der Registrierkasse abgenommen werden kann.

Die gestellte Aufgabe wird durch die im kennzeichnenden Teil des Patentanspruchs 1 angegebenen Merkmale gelöst. Weitere vorteilhafte Ausbildungen der Erfindung sind in den Unteransprüchen angegeben.

Ein Ausführungsbeispiel der Erfindung wird nun anhand der Zeichnungen im einzelnen erläutert. Es zeigen :
Figur 1 eine Seitenansicht der Geldkassette, geschnitten (Schnittlinie I-I in Fig. 3),
Figur 2 eine Frontansicht, teilweise geschnitten (Schnittlinie II-II in Fig. 3),
Figur 3 eine Draufsicht auf die offene Geldkassette, Deckel, aufgeklappt, geschnitten,
Figur 4 einen Querschnitt durch die Geldkassette (Schnittlinie IV-IV in Fig. 3).
Figur 5 einen Querschnitt durch einen Teil der Geldkassette (Schnittlinie V-V in Fig. 3),
Figur 6 eine Einzelheit zum Schloß (Seitenansicht),
Figur 7 eine Einzelheit zum Schloß (Rückansicht),
Figur 8 eine Teilansicht der Verriegelungseinrichtung, teilweise geschnitten und
Figur 9 eine weitere Teilansicht der Verriegelungs-einrichtung

Die Geldkassette (Fig. 1 bis 3) besteht im wesentlichen aus einem Kassettengrundteil 1, der Kassettenklappe 7 und einer in einer geschlossenen Kammer 4 des kassettengrundteils 1 untergebrachten Schloß- und Verriegelungseinrichtung, die zusammen mit Vorrichtungen an einer Grundplatte nachstehend anhand der Fig. 4 bis 9 näher erläutert wird.

Das aus Kunststoff gespritzte Kassettengrundteil 1 ist mit zwei Geldscheinfächern 2 und 3 (Fig. 2 und 3) für die liegende Stapelung von z. B. DM 50, - und DM 100, -Scheinen ausgestattet, die beiderseits der in der Mitte angeordneten Kammer 4 liegen. Beide Geldscheinfächer 2 und 3 werden je durch einen herausnehmbaren Münzeinsatz 5 und 6 so abgedeckt, daß nach vorn zur Bedienungsperson genügend breite und tiefe Öffnungen 8 und 9 gebildet werden, die das Ablegen- und Herausnehmen der Geldscheine zulassen. Beide Münzeinsätze weisen drei Münzschalen 11 bis 13 bzw. 14 bis 16 auf, wobei die jeweils mittlere Münzschale 12 bzw. 15 etwas zurückgesetzt ist, um die Öffnungen 8 und 9 im mittleren Bereich zur besseren Handhabung zu verbreitern.

Hinter den Münzeinsätzen 5 und 6 sind zwei weitere Geldscheinfächer 18 und 19 (Fig. 3) für stehende Stapelung von DM 10, - und DM 20, - Scheinen und zwischen ihnen zwei weitere Münzschalen 20 und 21 angeordnet.

Das Kassettengrundteil 1 besitzt an der Unterkante seiner Rückwand zwei Aussparungen 22 (Fig. 1) in die je ein zugeordneter Haken 23a einer Grundplatte 23 fassen. Die Grundplatte 23 besitzt an ihrer rückwärtigen Kante eine senkrecht nach oben stehende Abwinkelung 23b gegen die sich das Kassettengrundteil mit seiner Rückwand im aufgesetzten Zustand abstüzt. Im vorderen Bereich der waagerechten Grundplatte 23 ist ein senkrecht stehender Haken 23c (Fig. 9) angeordnet, der zur Verriegelung der Kassette auf der Grundplatte 23 dient, die an geeigneter Stelle vor oder seitlich der Registrierkasse eingelassen in die Tischplatte einer Kassengondel oder auf einem Verkaufstisch oder dergl. befestigt ist. An der oberen Kante der Rückwand des Kassettengrundteils 1 sind vier Lagerstellen 24 bis 27 (Fig. 1 und 3) für die Lagerung der Kassettenklappe 7 angeordnet. Zwei Drehfedern 28 und 29, die in die Lagerstellen 25 und 26 eingebaut sind, öffnen die Kassettenklappe 7 selbsttätig, sobald sie entriegelt wird. Die Federrate ist dabei so ausgelegt, daß sich bei einer Klappenöffnung von ca. 60° das Drehmoment der Klappe, hervorgerufen durch das Klappengewicht, mit dem gemeinsamen Drehmoment der beiden Drehfedern 28 und 29 im Gleichgewicht befindet.

Die Kassettenklappe 7 ist an ihren Seiten mit je einem vorzugsweise aus Gummi bestehenden Anschlag 30 versehen, um das Aufschlaggeräusch beim Schließen zu dämpfen.

Auf die Kassettenklappe 7 ist ein gepolstertes Handauflagekissen 31 geklebt, das mit einem Schlitz 32 versehen ist, in dem entgegengenommene Geldscheine bis zu ihrer endgültigen Ablage nach Abschluß des Kassiervorganges sichtbar aufbewahrt werden können.

An der Kassettenklappe 7 ist eine gekröpfte Lasche 34 (Fig. 5) befestigt, an deren unterem Ende durch Ausstanzen eines Loches 35 ein Steg 36 entstanden ist. Bei geschlossener Kassettenklappe 7 liegt dieser Steg 36 in der Gabel 38 eines Riegelhebels 39, welcher auf einem Stift 40 drehbar gelagert ist und sich mit seiner Kante 41 auf einer Anschlagfläche 43 einer Klinke 44 ab- ,stützt. Die U-förmig gebogene Klinke 44 ist auf einem Lagerbolzen 45 drehbar gelagert und wird durch eine Zugfeder 46 (Fig. 9) kraftschlüssig in seine Grundstellung (Fig. 5) gezogen. Durch Anheben des Schenkels 47 der Klinke 44 wird diese im Uhrzeigerdrehsinn verschwenkt, so daß ihre Anschlagfläche 43 die Kante 41 des Riegelhebels 39 freigibt. Jetzt kann sich der Riegelhebel 39, gezogen durch seine Zugfeder 48 und unterstützt durch die beiden Drehfedern 28 und 29, an den Lagerstellen der Kassettenklappe 7 im Uhrzeigerdrehsinn verschwenken, bis der Steg 36 der Lasche 34 aus der Gabel 38a (gestrichelte Stellung der Gabel 38) gleitet und die Anschlagkante 49 eines Seitenarms des Riegelhebels 39 an einer Gummirolle 50 auf einem Stift 51 zur Anlage kommt. Sowie die Gabel 38a den Steg 36 der Lasche 34 freigegeben hat, kann sich die Kassetenklappe·7 unter Wirkung der Drehfedern 28 und 29 öffnen. Gleichzeitig wird durch einen im Riegelhebel 39 gelagerten Stift 53 der Schalterhebel 54 (Fig. 4) nach links bewegt, der über einen Hebel 55 den Schaltstift 56 des Schalters 57 betätigt. Durch diesen Schalter 57 kann einer gegebenenfalls augeschlossenen Registrierkasse oder dergleichen der geöffnete bzw. geschlossene Zustand der Geldkassette angezeigt werden.

Das oben erwähnte Anheben des Schenkels 47 der Klinke 44 erfolgt durch die Betätigung eines an der Vorderkante des Kassettengrundteils 1 angeordneten Schlosses 60 (Fig. 6) in eine erste Arbeitsstellung « Öffnen der Kassettenklappe •, durch das ein Schloßhebel 61 (Fig. 6 und 7) verschwenkt wird, dessen erste Abwinkelung 62 bei einer Schloßdrehung in Richtung des Pfeiles 63 den Schenkel 47 anhebt und damit das Öffnen der Kassettenklappe 7 bewirkt. Das Öffnen der Kassettenklappe 7 kann aber auch durch einen elektrischen Impuls ausgelöst werden. Hierzu ist ein auf der Grundplatte 23 angeordneter Magnet 65 (Fig. 9) vorgesehen, dessen Stoßstange 66 bei Erregung des Magneten 65 über eine Abwinkelung 67 eines auf dem Lagerbolzen 45 drehbar gelagerten Magnethebels 68 den Schenkel 47 der Klinke 44 im Uhrzeigerdrehsinn verschwenkt, wodurch die Kassettenklappe 7 geöffnet wird, wie oben beschrieben ist.

Da der Stromimpuls für den Magneten 65 verhältnismäßig kurz ist, ist auch die Zeit, in der sich die Klinke 44 in ihrer Öffnungsposition befindet, sehr kurz. Wenn die Kassettenklappe 7 während dieser Zeit an ihrer Öffnungsbewegung durch z.B. eine unbeabsichtigte Handbelastung oder dergleichen behindert wird, ist ein nachträgliches Öffnen der Kassettenklappe nicht mehr möglich, da sich die Klinke 44 bereits in ihre Grundstellung (Fig. 4 und 5) zurückbewegt hat und den Riegelhebel 39 wieder sperrt. In diesem Fall könnte der Kassiervorgang nicht beendet werden.

Um diese Möglichkeit zu verhindern, ist eine zusätzliche auf dem Stift 40 drehbar gelagerte Klinke 70 (Fig. 9) vorgesehen, die mit ihrer Nase 71 einen Schenkel 72 des ',iagnethebels 68 in seiner Öffnungsposition 72a (gestrichelt in Fig. 9) festhält. Erst kurz vor dem Ende der Drehbewegung, die der Riegelhebel 39 beim Öffnen der Kassettenklappe 7 ausführt, trifft der Stift 53 (Fig. 5 und 9) auf die Klinke 70 (Fig. 9, Stift 53a) und schwenkt diesen eine kurze Bewegung im Uhrzeigerdrehsinn, bis die Nase 71 den Schenkel 72 des Magnethebels 68 wieder freigibt. Der Magnethebel 68 und die Klinke 44 fallen in ihre Grundposition zurück und die Kassettenklappe 7 kann wieder geschlossen werden.

Der bereits erwähnte senkrecht stehende Haken 23c im vorderen Bereich der Grundplatte 23 ragt bei aufgesetzter Geldkassette in die Kammer 4 bzw. das Gehäuse 73 (Fig. 4) hinein, wo er dem Schenkel 72 des Magnethebels 68 als Abstützung dient (Fig. 9). In der Grundstellung des Schlosses 60 liegt eine zweite Abwinkelung 77 des Schloßhebels 61 unter dem Haken 23c der Grundplatte 23, so daß die Geldkassette nicht mehr abgenommen werden kann. Durch Drehen des Schlosses 60 in eine zweite Arbeitsstellung « Entnahme der Geldkassette » wird die zweite Abwinkelung 77 aus dem Haken 23c herausgeschwenkt und die Geldkassette entriegelt. Die Geldkassette kann nun an ihrer Vorderseite angehoben, von den rückwärtigen Haken 23a nach vorn abgezogen und von der Grundplatte 23 abgehoben und beispielsweise zur Aufbewahrung in einen Safe gebracht werden.

Beim Abnehmen der Geldkassette bewegt sich der Magnethebel 68 mit seinem Schenkel 72 in seine Öffnungsposition 72a (Fig. 7) und wird in Grundstellung des Schlosses 60 von den beiden Abwinkelungen 62 und 77 des Schloßhebels 61 in seinen Bewegungen begrenzt. Gleichzeitig werden die Löcher im Gehäuse 73 für den Haken 23c der Grundplatte 23 und für die Stoßstange 66 des Magneten 65 von der zweiten Abwinkelung 77, dem Schenkel 72 und der Abwinkelung 67 des Magnethebels 68 abgedeckt, so daß Manipulationen zum widerrechtlichen Öffnen der Kassettenklappe 7 ausgeschlossen sind.

Der mechanische Teil der Verriegelungseinrichtung (Fig. 4, 6, 8 und 9) mit dem Riegelhebel 39, der Klinke 44, dem Schalterhebel 54, dem Schloß 60 mit dem Schloßhebel 61 und die zugehörigen Lagerstifte 40, 45, 51, 53 und Zugfedern 46, 48 ist in einem Gehäuse 73 mit Haken 74 und zwei Schrauben 75 in der Kammer 4 des Kassettengrundteils 1 untergebracht, während der Magnet 65 mit dem Schalter 57 berührungssicher in einem weiteren Gehäuse 76 auf der Grundplatte 23 befestigt ist, die ortsfest am Kassentisch der Kassengondel oder dergl. eingebaut ist. Diese Trennung des mechanischen vom elektrischen Teil des Entriegelungsmechanismusses erlaubt ein einfaches Abnehmen der Geldkassette von der Grundplatte 23 unter Beibehaltung der Schloßfunktion « Öffnen der Kassettenklappe und « Entnahme der Geldkassette ohne jedoch die elektrische Verbindung zwischen Magnet/Schalter und der zugehörigen Registrierkasse zu lösen.

Die Grundplatte 23 ist durch mehrere Befestigungsschrauben 79 auf dem Kassentisch oder dergl. befestigt. Bei aufgesetzter Geldkassette sind diese Befestigungsschrauben nicht zugänglich. Eine Demontage ist also nur bei abgenommener Kassette möglich. Hierdurch ist eine weitere Diebstahlsicherung gegeben.

Der besondere Vorteil der Geldkassette gemäß der Anmeldung ist darin zu sehen, daß neben den günstigen ergonomischen Verhältnissen, die mit dieser Geldkassette gegeben sind, der Ablösungsvorgang der Kassenbedienung durch einfaches Auswechseln der personengebundenen Geldkassette zeitlich auf ein Minimum verkürzt wird.

## Patentansprüche

1. Transportable, registrierkassengesteuerte Geldkassette mit einem Kassettengrundteil (1) und einer abschließbaren Kassettenklappe (7), wobei dem Kassettengrundteil (1) ein Kassettenschloß (6a) zugeordnet ist, das in einer Arbeitsstellung die Kassettenklappe (7) öffnet, dadurch gekennzeichnet, daß das Kassettenschloß (60) in einer weiteren Arbeitsstellung eine Verriegelung zwischen dem Kassettengrundteil (1) und einer ortsfesten Grundplatte (23) löst, und daß die zur Öffnung der Kassettenklappe (7) von der Registrierkasse elektrisch gesteuerten Elemente (65, 66) auf der ortsfesten Grundplatte (23) und die zugeordneten mechanischen Elemente im Kassettengrundteil (1) angeordnet sind.

2. Geldkassette nach Anspruch 1, dadurch gekennzeichnet, daß ein vom Schloß (60) verstellbarer Schloßhebel (61) in der Grundstellung des Schlosses das Kassettengrundteil (1) mit einem Haken (23a) der Grundplatte (23) verriegelt, in der ersten Arbeitsstellung durch Verschwenken einer Klinke (44) die Öffnung der Kassettenklappe (7) auslöst, und in der zweiten Arbeitsstellung die Verriegelung zwischen Kassettengrundteil (1) und der Grundplatte (23) löst.

3. Geldkassette nach einem der Ansprüche 1 oder 2, dadurch gekennzeichnet, daß auf einen von der Registrierkasse gelieferten Impuls auf einen Magneten (65) zur registrierkassengesteuerten Öffnung der Geldkassette mittels eines Magnethebels (68) hin eine Klinke (70) den vom Magneten (65) verschwenkten Magnethebel (68) in der Freigabestellung für die Öffnung der Kassettenklappe (7) verriegelt und daß ohne Verriegelung erst nach völliger Öffnung der Kassettenklappe (7) aufgehoben wird.

4. Geldkassette nach einem der Ansprüche 1 bis 3, dadurch gekennzeichnet, daß bei von der Grundplatte (23) abgenommener Geldkassette die Öffnungen im Gehäuse (73) der mechanischen Verriegelungselemente im Kassettengrundteil (1) für den Haken (23a) der Grundplatte (23) und für eine Stoßstange (66) des auf der Grundplatte angeordneten Magneten (65) durch eine Abwinkelung (77) des Schloßhebels (61) und einen Schenkel (72) des Magnethebels (68) bzw. eine weitere Abwinkelung 67) des Magnethebels (68) abgedeckt werden.

## Claims

1. Register-controlled portable cash box including a bottom part with lock which, in its first position, will open the lockable lid, duly characterized by the lock (60) eliminat ing, in its second position, an interlock between the bottom part (1) and a stationary base plate (23) and further by the components (65, 66) being mounted onto the stationary base plate (23) and electrically controlled by the register to open the lid (7) and by the relevant mechanical components arranged on the bottom part (1).

2. Register-controlled portable cash box according to claim 1, duly characterized by the latch (61) that - under control of lock (60) - will interlock, in its home position, the bottom part (1) and the hook (23a) of the base plate (23) ; in its first operating position, will release the opening of the lid (7) by the swivel ol pawl (44) and, in its second operating position, willeliminate the interlock between bottom part (1) and base plate (23).

3. Register-controlled portable cash box according to claim 1 or 2, duly characterized by the pawl (70) for the register-controlled opening of the box using a pulse transmitted to the solenoid (65). This pawl will interlock the control lever (68), after its swivel by solenoid (65), in the release position for opening the lid (7). Said interlock will be eliminated only on entire opening of lid (7).

4. Register-controlled portable cash box according to claims 1 to 3, duly characterized by the fact that in case of removal of the cash box, the holes for the hook (23a) of the base plate (23) and for the rod (66) of the solenoid (65) on he base plate that have been made in the casing (73) of the mechanical interlock devices to be found on the bottom part (1) will be covered with a bent- of end (77) of the latch (61) and a projecting part (72) of the control lever (68) or a further bent-off end (67) of control lever (68).

## Revendications

1. Cassette de monnaie amovible et commandée par caisse enregistreuse, avec volet fermant à clé et base munie d'une serrure ouvrant le volet en sa première position, dûment caractérisée par la serrure (60) qui, en sa deuxième position, supprimera un verrouillage entre la base (1) et la plaque de fondation stationnaire (23) ainsi que par les éléments (65, 66) commandés électriquement par la caisse enregistreuse pour ouvrir le volet (7), lesquels se trouvant sur la plaque de fondation stationnaire (23), et par les éléments mécaniques disposés sur la base (1).

2. Cassette de monnaie amovible et commandée par caisse enregistreuse selon revendication 1, dûment caractérisée par un loquet (61) réglable par la serrure (60), lequel, en sa position initiale, verrouillera la base (1) avec un crochet (23a) de la plaque de fondation (23), en sa première position de travail, déclenchera l'ouverture du volet (7) en tournant une bielle (44) et, en sa deuxième position de travail, supprimera le verrouillage entre la base (1). et la plaque de fondation (23).

3. Cassette de monnaie amovible et commandée par caisse enregistreuse selon revendication 1 ou 2, dûment caractérisée par une bielle (70) prévue pour le verrouillage du levier d'aimant (68) dans la posstion de déclenchement nécessaire à l'ouverture du volet (7) moyennant le mouvement pivotant provoqué par l'aimant (65) et grâce à une impulsion pour l'ouverture de la cassette commandée par caisse enregistreuse, transmise à l'aimant (65), verrouillage qui ne sera supprimé qu'après l'ouverture totale du volet (7).

4. Cassette de monnaie amovible et commandée par caisse enregistreuse selon l'une des revendications 1 à 3, dûment caractérisée par le fait qu'en état de démontage de la cassette de monnaie, les trous dans le boîtier (73) des éléments de verrouillage mécaniques sur la base (1) pour le crochet (23a) de la plaque de fondation (23) et pour la barre (66) de l'aimant (65) disposé sur la plaque de fondation seront couverts de la partie pliée (77) du loquet (61) et d'une saillie (72) du levier d'aimant (68) resp. d'une autre partie pliée (67) du levier aimant (68).
